# EUROPÄISCHE PATENTSCHRIFT

(11) **EP 3 411 519 B1**
(45) Veröffentlichungstag und Bekanntmachung des Hinweises auf die Patenterteilung: **30.09.2020**
(21) Anmeldenummer: 16819946.1
(22) Anmeldetag: 29.12.2016
(51) Int. Cl.: D06F 35/00, D06F 39/06, D06F 39/08, D06F 33/00

(54) **WÄSCHEPFLEGEGERÄT MIT EINER SCHAUMERFASSUNGSEINRICHTUNG**
LAUNDRY-CARE APPLIANCE COMPRISING A FOAM DETECTION DEVICE
APPAREIL D'ENTRETIEN DU LINGE MUNI D'UN DISPOSITIF DE DÉTECTION DE MOUSSE

(30) Priorität: 01.02.2016 DE 102016201450
(43) Veröffentlichungstag der Anmeldung: 12.12.2018
(73) Patentinhaber: BSH Hausgeräte GmbH, 81739 München (DE)
(72) Erfinder: GLAFFEK, Thomas, 13409 Berlin (DE); PROBST, Frieda, 10967 Berlin (DE); SHI, Yi-Chun, 13629 Berlin (DE)
(86) Internationale Anmeldenummer: PCT/EP2016/082804
(87) Internationale Veröffentlichungsnummer: WO 2017/133826

(56) Entgegenhaltungen:
- EP-A1- 2 889 421
- DE-A1-102012 209 823
- DE-A1-102014 214 343

## Beschreibung

Die vorliegende Erfindung betrifft ein Wäschepflegegerät mit einer Schaumerfassungseinrichtung.

Zur Beseitigung von unangenehm riechenden Geruchsstoffen können während eines Waschvorgangs in herkömmlichen Wäschepflegegeräten verschiedene Chemikalien, wie z.B. Ozon, der Wäsche zugeführt werden, um unangenehm riechende Geruchsstoffe zu deaktivieren. Hierzu weisen herkömmliche Wäschepflegeräte Desodorierungseinrichtungen mit Ozonerzeugungselementen zum Erzeugen von Ozon auf. Jedoch kann während des Wäschepflegeprozesses entstehender Schaum durch fluidtechnische Leitungen von dem Laugenbehälter in die Desodorierungseinrichtung dringen, und gegebenenfalls die Funktion der Desodorierungseinrichtung beeinträchtigen.

In der DE 10 2014 214343 A1 ist ein Wäschepflegegerät mit einer Desodorierungseinrichtung zum Desodorieren von Wäsche offenbart.

In der EP 2 889 421 A1 ist eine Waschmaschine mit einem Blasenerfassungssensor zum Erfassen von Blasen oder Schaum offenbart.

In der EP 1 731 656 A1 ist eine Trommelwaschmaschine mit einem Schaumsensor offenbart, welcher Temperaturelektrodenanschlüsse aufweist.

In der EP 2 133 455 A1 ist Verfahren zum Bestimmen von Schaum in einem Laugenbehälter einer Waschmaschine mittels Elektroden offenbart.

Es ist die der Erfindung zugrundeliegende Aufgabe, ein Wäschepflegegerät anzugeben, bei dem eine wirksame Schaumerkennung in einer Desodorierungseinrichtung des Wäschepflegegeräts sichergestellt wird.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Wäschepflegegerät mit einem Laugenbehälter zur Aufnahme von Waschlauge, einer in dem Laugenbehälter angeordneten Waschtrommel zur Aufnahme von Wäsche und einer mit dem Laugenbehälter fluidtechnisch verbundenen Desodorierungseinrichtung zum Desodorieren der Wäsche gelöst, wobei die Desodorierungseinrichtung ein Ozonerzeugungselement zum Erzeugen von Ozon und eine Nebelerzeugungseinrichtung zum Erzeugen eines Wassernebels aufweist, wobei die Nebelerzeugungseinrichtung einen Fluidbehälter zur Aufnahme von Fluid aufweist, wobei die Desodorierungseinrichtung eine Schaumerfassungseinrichtung zum Erfassen von Schaum in dem Fluidbehälter aufweist, wobei die Schaumerfassungseinrichtung ein elektrisches Messelement umfasst, welches mit Fluid in dem Fluidbehälter in Kontakt steht, wobei das elektrische Messelement ausgebildet ist, einen elektrischen Messwert des Fluids in dem Fluidbehälter zu erfassen, und wobei die Schaumerfassungseinrichtung ausgebildet ist, den erfassten elektrischen Messwert mit einem elektrischen Referenzmesswert zu vergleichen, und durch den Vergleich zwischen dem elektrischen Messwert und dem elektrischen Referenzmesswert zu bestimmen, ob Schaum in dem Fluidbehälter vorliegt.

Dadurch wird der technische Vorteil erreicht, dass durch den Vergleich zwischen dem elektrischen Messwert und dem elektrischen Referenzmesswert durch die Schaumerfassungseinrichtung vorteilhaft bestimmt werden kann, ob Schaum in dem Fluidbehälter vorliegt. Ein zuverlässiges Bestimmen, dass Schaum in dem Fluidbehälter der Desodorierungseinrichtung vorliegt, ist eine Vorrausetzung für das Einleiten von weiteren sich an die Schaumerfassung anschließenden Maßnahmen zum Entfernen von Schaum aus dem Fluidbehälter. Dadurch kann eine Beeinträchtigung der Funktion der Desodorierungseinrichtung vermieden werden.

In herkömmlichen Wäschepflegegeräten werden Desodorierungseinrichtungen verwendet, um Ozon-haltigen Wassernebel der Wäsche in einer Waschtrommel des Wäschepflegegeräts zuzuführen und die Wäsche zu desodorieren, d.h. unangenehme Gerüche aus der Wäsche zu entfernen und um Keime in der Wäsche zu beseitigen. Während eines Wäschepflegevorgangs kann Schaum entstehen, welcher aus dem Laugenbehälter durch die fluidtechnische Verbindung in die Desodorierungseinrichtung dringen kann und dort gegebenenfalls die Funktion der Desodorierungseinrichtung, insbesondere die Funktion eines Aktivkohlefilters in der Desodorierungseinrichtung, beeinträchtigen kann.

Das elektrische Messelement der erfindungsgemäßen Schaumerfassungseinrichtung steht hierbei mit Fluid in dem Fluidbehälter in Kontakt und ist ausgebildet einen elektrischen Messwert des Fluids in dem Fluidbehälter zu erfassen. Die Schaumerfassungseinrichtung ist ausgebildet, den erfassten elektrischen Messwert mit einem elektrischen Referenzmesswert zu vergleichen. In Abhängigkeit von der Art des Fluids in dem Fluidbehälter, insbesondere den dielektrischen Eigenschaften des Fluids, kann das mit dem Fluid in Kontakt stehende elektrische Messelement unterschiedliche elektrische Messwerte von unterschiedlichen Fluiden erfassen. Somit kann das elektrische Messelement beispielsweise den Stand des Fluids in dem Fluidbehälter erfassen. Das elektrische Messelement erfasst beispielsweise für Luft und Schaum unterschiedliche elektrische Messwerte. Wenn das elektrische Messelement beim Vorhandensein von Luft in dem Fluidbehälter einen elektrischen Referenzmesswert erfasst, kann die Schaumerfassungseinrichtung durch einen Vergleich eines elektrischen Messwerts von einem Fluid in dem Fluidbehälter mit dem elektrischen Referenzmesswert, bestimmen, ob Schaum in dem Fluidbehälter vorhanden ist.

Somit wird durch das Erfassen eines elektrischen Messwertes eines Fluids in dem Fluidbehälter und dem Vergleichen des erfassten elektrischen Messwertes mit einem elektrischen Referenzmesswert durch die Schaumerfassungseinrichtung wirksam bestimmt, ob Schaum in dem Fluidbehälter vorliegt oder nicht.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts weist das elektrische Messelement eine Referenzelektrode und eine Anzahl an Elektroden auf, welche mit dem Fluid in dem Fluidbehälter in Kontakt stehen.

Dadurch wird der technische Vorteil erreicht, dass durch die Referenzelektrode und die Elektroden ein wirksames Erfassen von elektrischen Messwerten eines Fluids in dem Fluidbehälter durch das elektrische Messelement ermöglicht wird, wodurch eine vorteilhafte Schaumerfassung durch die Schaumerfassungseinrichtung gewährleistet wird. Insbesondere weist das elektrische Messelement neben der Referenzelektrode zwei Elektroden auf.

In einer weiteren vorteilhaften Ausführungsform des Wäschepflegegeräts ist das elektrische Messelement ausgebildet, eine elektrische Spannung in dem Fluidbehälter zu erfassen und mit einer elektrischen Referenzspannung zu vergleichen, und ist die Schaumerfassungseinrichtung ausgebildet, durch den Vergleich zwischen der elektrischen Spannung und der elektrischen Referenzspannung zu bestimmen, ob Schaum in dem Fluidbehälter vorliegt.

Dadurch wird der technische Vorteil erreicht, dass durch eine elektrische Spannungsmessung durch das elektrische Messelement und einen Vergleich der erfassten elektrischen Spannung mit einer elektrischen Referenzspannung durch die Schaumerfassungseinrichtung wirksam bestimmt werden kann, ob Schaum in dem Fluidbehälter vorliegt.

In einer weiteren vorteilhaften Ausführungsform des Wäschepflegegeräts ist das elektrische Messelement ausgebildet, den elektrischen Referenzmesswert in einem ungefüllten Zustand des Fluidbehälters zu erfassen.

Dadurch wird der technische Vorteil erreicht, dass in einem ungefüllten Zustand des Fluidbehälters, also in einem Zustand in dem der Fluidbehälter mit Luft gefüllt ist, das elektrische Messelement mit Luft in dem Fluidbehälter in Kontakt steht, wodurch ein vorteilhaftes Erfassen eines elektrischen Referenzmesswerts durch das elektrische Messelement ermöglicht wird.

In einer weiteren vorteilhaften Ausführungsform des Wäschepflegegeräts ist die Schaumerfassungseinrichtung ausgebildet, zu bestimmen, dass Schaum in dem Fluidbehälter vorliegt, wenn sich der elektrische Messwert des Fluids von dem elektrischen Referenzmesswert unterscheidet, insbesondere, wenn sich der elektrische Messwert von dem elektrischen Referenzmesswert um einen elektrischen Differenzwert unterscheidet.

Dadurch wird der technische Vorteil erreicht, dass durch den bestimmten Unterschied zwischen dem elektrischen Messwert und dem elektrischen Referenzmesswert ein besonders vorteilhaftes Bestimmen von Schaum in dem Fluidbehälter ermöglicht wird. Der elektrische Referenzmesswert, welcher insbesondere bei Kontakt des elektrischen Messelements mit Luft erfasst wird, unterscheidet sich, von dem elektrischen Messwert, welcher von dem elektrischen Messelement erfasst wird, wenn Schaum in dem Fluidbehälter vorliegt, und wenn das elektrische Messelement mit Schaum in Kontakt steht.

Gemäß der Erfindung weist der Fluidbehälter ein Zuführventil zum Zuführen von Flüssigkeit in den Fluidbehälter und ein Abführventil zum Abführen von Flüssigkeit aus dem Fluidbehälter auf, und weist das Wäschepflegegerät eine Steuerung zum Steuern des Zuführventils und des Abführventils auf, wobei die Steuerung ausgebildet ist, in einem ersten Zeitabschnitt das Zuführventil zu schließen und das Abführventil zu öffnen, damit Flüssigkeit aus dem Fluidbehälter abgeführt wird, wobei das elektrische Messelement nicht in Kontakt mit der Flüssigkeit in dem Fluidbehälter steht, um einen elektrischen Referenzmesswert zu erfassen, wobei das elektrische Messelement ausgebildet ist, in einem sich an den ersten Zeitabschnitt anschließenden zweiten Zeitabschnitt einen elektrischen Messwert von Fluid in dem Fluidbehälter zu erfassen, und wobei die Schaumerfassungseinrichtung ausgebildet ist, in dem zweiten Zeitabschnitt durch einen Vergleich zwischen dem elektrischen Messwert und dem elektrischen Referenzmesswert zu bestimmen, ob Schaum in dem Fluidbehälter vorliegt.

Dadurch wird der technische Vorteil erreicht, dass ein wirksames Erfassen von Schaum in dem Fluidbehälter ermöglicht wird, wenn keine Flüssigkeit, insbesondere kein Wasser, in dem Fluidbehälter vorhanden ist. Durch das Öffnen des Abführventils und das Schließen des Zuführventils in dem ersten Zeitabschnitt wird sichergestellt, dass Flüssigkeit, insbesondere Wasser, aus dem Fluidbehälter abgeführt wird, und in einem ungefüllten Fluidbehälter der elektrische Referenzmesswert in Bezug auf Luft bestimmt werden kann. Wenn im zweiten Zeitabschnitt bei einem geschlossen Zuführventil durch das elektrische Messelement ein elektrischer Messwert erfasst wird, welcher sich von dem elektrischen Referenzmesswert unterscheidet, kann die Schaumerfassungseinrichtung bestimmen, ob Schaum in dem Fluidbehälter vorliegt.

Gemäß der Erfindung weist der Fluidbehälter ein Zuführventil zum Zuführen von Flüssigkeit in den Fluidbehälter und ein Abführventil zum Abführen von Flüssigkeit aus dem Fluidbehälter auf, wobei das Wäschepflegegerät eine Steuerung zum Steuern des Zuführventils und des Abführventils aufweist, wobei das elektrische Messelement eine Referenzelektrode, eine erste Elektrode und eine zweite Elektrode aufweist, wobei der Endpunkt der Referenzelektrode und der Endpunkt der ersten Elektrode in dem Fluidbehälter unterhalb des Endpunkts der zweiten Elektrode angeordnet ist, wobei die Steuerung ausgebildet ist, in einem ersten Zeitabschnitt das Zuführventil zu schließen und das Abführventil zu öffnen, damit die Flüssigkeit aus dem Fluidbehälter abfließt, wobei die Referenzelektrode, die erste Elektrode und die zweite Elektrode nicht in Kontakt mit der Flüssigkeit in dem Fluidbehälter stehen, um einen elektrischen Referenzmesswert zu erfassen, wobei die Steuerung ausgebildet ist, in einem sich an den ersten Zeitabschnitt anschließenden zweiten Zeitabschnitt das Abführventil zu schließen und das Zuführventil zu öffnen, um Flüssigkeit dem Fluidbehälter zuzuführen, bis der Endpunkt der ersten Elektrode mit der Flüssigkeit in Kontakt steht, wobei die zweite Elektrode ausgebildet ist, in einem sich an den zweiten Zeitabschnitt anschließenden dritten Zeitabschnitt einen elektrischen Messwert von Fluid in dem Fluidbehälter zu erfassen, und wobei die Schaumerfassungseinrichtung ausgebildet ist, in dem dritten Zeitabschnitt durch einen Vergleich zwischen dem elektrischen Messwert und dem elektrischen Referenzmesswert zu bestimmen, ob Schaum in dem Fluidbehälter vorliegt.

Dadurch wird der technische Vorteil erreicht, dass ein wirksames Erfassen von Schaum in dem Fluidbehälter ermöglicht wird, wenn Flüssigkeit, insbesondere Wasser, in dem Fluidbehälter vorhanden ist. Durch das Öffnen des Abführventils und das Schließen des Zuführventils in dem ersten Zeitabschnitt wird sichergestellt, dass Flüssigkeit, insbesondere Wasser, aus dem Fluidbehälter abgeführt wird, und in einem ungefüllten Fluidbehälter der elektrische Referenzmesswert in Bezug auf Luft bestimmt werden kann. Im zweiten Zeitabschnitt wird eine bestimmte Menge von Flüssigkeit, insbesondere Wasser, dem Fluidbehälter zugeführt, bis der Endpunkt der Referenzelektrode und der Endpunkt der ersten Elektrode mit der Flüssigkeit, insbesondere Wasser, in Kontakt steht. Hierbei kann der Endpunkt der Flüssigkeitszufuhr insbesondere durch eine Änderung des durch die erste Elektrode erfassten elektrischen Messwerts bei Kontakt mit der Flüssigkeit festgelegt werden. Im dritten Zeitabschnitt kann die zweite Elektrode einen elektrischen Messwert erfassen, und die Schaumerfassungseinrichtung kann durch einen Vergleich des elektrischen Messwerts mit dem elektrischen Referenzmesswert bestimmen, ob Schaum in dem Fluidbehälter vorliegt oder nicht. Wenn Schaum auf der Oberfläche der Flüssigkeit aufschwimmt, kann die oberhalb der ersten Elektrode angeordnete zweite Elektrode bei einer Änderung des elektrischen Messwertes wirksam bestimmen, ob Schaum in dem Fluidbehälter vorliegt.

In einer weiteren vorteilhaften Ausführungsform des Wäschepflegegeräts ist die Schaumerfassungseinrichtung ausgebildet, während des Erfassens von Schaum in dem Fluidbehälter die Nebelerzeugungseinrichtung und/oder das Ozonerzeugungselement zu deaktivieren.

Dadurch wird der technische Vorteil erreicht, dass durch ein Deaktivieren der Nebelerzeugungseinrichtung und/oder des Ozonerzeugungselements eine wirksame Schaumerfassung in dem Fluidbehälter durchgeführt werden kann. Insbesondere wird durch eine deaktivierte Nebelerzeugungseinrichtung und/oder deaktivierten Ozonerzeugungselements kein Wassernebel, bzw. Ozon erzeugt, welche das Erfassen von Schaum in dem Fluidbehälter durch die Schaumerzeugungseinrichtung stören können.

In einer weiteren vorteilhaften Ausführungsform des Wäschepflegegeräts weist das Wäschepflegegerät ein Heizelement zum Erwärmen von Waschflüssigkeit in dem Laugenbehälter und eine Steuerung zum Steuern des Heizelements auf, wobei die Steuerung ausgebildet ist, die Heizleistung des Heizelements zu reduzieren, wenn Schaum in dem Fluidbehälter durch die Schaumerfassungseinrichtung erfasst wird.

Dadurch wird der technische Vorteil erreicht, dass bei einem positiven Erfassen von Schaum in dem Fluidbehälter durch die Schaumerfassungseinrichtung die Heizleistung des Heizelements reduziert werden kann, wodurch die Bildung von weiterem Schaum in dem Fluidbehälter gestoppt werden kann und dadurch ein weiterer Anstieg der Schaummenge in dem Fluidbehälter gestoppt werden kann.

In einer weiteren vorteilhaften Ausführungsform des Wäschepflegegeräts weist das Wäschepflegegerät einen Trommelmotor zum Rotieren einer Waschtrommel und eine Steuerung zum Steuern des Trommelmotors auf, wobei die Steuerung ausgebildet ist, die Drehzahl des Trommelmotors zu reduzieren, wenn Schaum in dem Fluidbehälter durch die Schaumerfassungseinrichtung erfasst wird.

Dadurch wird der technische Vorteil erreicht, dass bei einem positiven Erfassen von Schaum in dem Fluidbehälter durch die Schaumerfassungseinrichtung die Rotation der Waschtrommel reduziert wird. Dadurch wird verhindert, dass weiterer Schaum durch die Rotation der Waschtrommel in dem Fluidbehälter aufgeschlagen wird, wodurch ein Eindringen von weiterem Schaum in den Fluidbehälter verhindert wird.

In einer weiteren vorteilhaften Ausführungsform des Wäschepflegegeräts weist das Wäschepflegegerät eine Laugenpumpe zum Abpumpen von Waschflüssigkeit aus dem Laugenbehälter und eine Steuerung zum Steuern der Laugenpumpe auf, wobei die Steuerung ausgebildet ist, die Laugenpumpe zu aktivieren, wenn Schaum in dem Fluidbehälter durch die Schaumerfassungseinrichtung erfasst wird.

Dadurch wird der technische Vorteil erreicht, dass durch das Aktivieren der Laugenpumpe nach dem Erfassen von Schaum in dem Fluidbehälter, durch die Laugenpumpe Schaum wirksam aus dem Laugenbehälter des Wäschepflegegeräts abgepumpt werden kann, wodurch sich auch die Menge von Schaum in dem Fluidbehälter reduziert.

In einer weiteren vorteilhaften Ausführungsform des Wäschepflegegeräts ist die Steuerung ausgebildet, das Abführventil zu aktivieren, wenn Schaum in dem Fluidbehälter durch die Schaumerfassungseinrichtung erfasst wird.

Dadurch wird der technische Vorteil erreicht, dass wenn Schaum in dem Fluidbehälter durch die Schaumerfassungseinrichtung erfasst wird, durch das Aktivieren des Abführventils, der Schaum wirksam aus dem Fluidbehälter entfernt werden kann.

Gemäß einem zweiten Aspekt der Erfindung wird die Aufgabe durch ein Verfahren zum Erfassen von Schaum in einem Wäschepflegegerät gelöst, wobei das Wäschepflegegerät einen Laugenbehälter zur Aufnahme von Waschlauge, eine in dem Laugenbehälter angeordnete Waschtrommel zur Aufnahme von Wäsche, und eine mit dem Laugenbehälter fluidtechnisch verbundene Desodorierungseinrichtung zum Desodorieren der Wäsche aufweist, wobei die Desodorierungseinrichtung ein Ozonerzeugungselement zum Erzeugen von Ozon und eine Nebelerzeugungseinrichtung zum Erzeugen eines Wassernebels aufweist, und wobei die Nebelerzeugungseinrichtung einen Fluidbehälter zur Aufnahme von Fluid aufweist, wobei die Desodorierungseinrichtung eine Schaumerfassungseinrichtung zum Erfassen von Schaum in dem Fluidbehälter aufweist, wobei die Schaumerfassungseinrichtung ein elektrisches Messelement umfasst, welches mit Fluid in dem Fluidbehälter in Kontakt steht, und wobei das Verfahren das Erfassen eines elektrischen Messwertes des Fluids in dem Fluidbehälter durch das elektrische Messelement, das Vergleichen des erfassten elektrischen Messwertes mit einem elektrischen Referenzmesswert durch die Schaumerfassungseinrichtung, und das Bestimmen ob Schaum in dem Fluidbehälter vorliegt durch einen Vergleich zwischen dem elektrischen Messwert und dem elektrischen Referenzmesswert durch die Schaumerfassungseinrichtung, umfasst.

Dadurch wird der technische Vorteil erreicht, dass durch den Vergleich zwischen dem elektrischen Messwert und dem elektrischen Referenzmesswert durch die Schaumerfassungseinrichtung eine wirksame Schaumerfassung in dem Fluidbehälter ermöglicht wird.

Gemäß der Erfindung weist der Fluidbehälter ein Zuführventil zum Zuführen von Flüssigkeit in den Fluidbehälter und ein Abführventil zum Abführen von Flüssigkeit aus dem Fluidbehälter auf, weist das Wäschepflegegerät eine Steuerung zum Steuern des Zuführventils und des Abführventils auf, und umfasst das Verfahren das Schließen des Zuführventils und das Öffnen des Abführventils in einem ersten Zeitabschnitt, damit Flüssigkeit aus dem Fluidbehälter abgeführt wird, wobei das elektrische Messelement nach dem Abführen der Flüssigkeit nicht in Kontakt mit der Flüssigkeit in dem Fluidbehälter steht, um einen elektrischen Referenzmesswert zu erfassen, das Erfassen eines elektrischen Messwerts von Fluid in dem Fluidbehälter in einem sich an den ersten Zeitabschnitt anschließenden zweiten Zeitabschnitt durch das elektrische Messelement, und das Bestimmen ob Schaum in dem Fluidbehälter vorliegt durch einen Vergleich zwischen dem elektrischen Messwert und dem elektrischen Referenzmesswert durch die Schaumerfassungseinrichtung.

Dadurch wird der technische Vorteil erreicht, dass bei einem ungefüllten Fluidbehälter durch das Verfahren eine wirksame Schaumerfassung durch die Schaumerfassungseinrichtung ermöglicht wird.

Gemäß der Erfindung weist der Fluidbehälter ein Zuführventil zum Zuführen von Flüssigkeit in den Fluidbehälter und ein Abführventil zum Abführen von Flüssigkeit aus dem Fluidbehälter auf, weist das Wäschepflegegerät eine Steuerung zum Steuern des Zuführventils und des Abführventils auf, weist das elektrische Messelement eine Referenzelektrode, eine erste Elektrode und eine zweite Elektrode auf, wobei der Endpunkt der Referenzelektrode und der ersten Elektrode in dem Fluidbehälter unterhalb des Endpunkts der zweiten Elektrode angeordnet ist, und umfasst das Verfahren das Schließen des Zuführventils und das Öffnen des Abführventils in einem ersten Zeitabschnitt, damit Flüssigkeit aus dem Fluidbehälter abgeführt wird, wobei die Referenzelektrode, die erste Elektrode und die zweite Elektrode nach dem Abführen der Flüssigkeit nicht in Kontakt mit der Flüssigkeit in dem Fluidbehälter stehen, um einen elektrischen Referenzmesswert zu erfassen, das Schließen des Abführventils und das Öffnen des Zuführventils in einem sich an den ersten Zeitabschnitt anschließenden zweiten Zeitabschnitt, um Flüssigkeit dem Fluidbehälter zuzuführen, bis der Endpunkt der ersten Elektrode mit der Flüssigkeit in Kontakt steht, das Erfassen eines elektrischen Messwerts von Fluid in dem Fluidbehälter in einem sich an den zweiten Zeitabschnitt anschließenden dritten Zeitabschnitt durch die zweite Elektrode, und das Bestimmen ob Schaum in dem Fluidbehälter vorliegt durch einen Vergleich zwischen dem elektrischen Messwert und dem elektrischen Referenzmesswert durch die Schaumerfassungseinrichtung.

Dadurch wird der technische Vorteil erreicht, dass beim Vorhandensein von Flüssigkeit in dem Fluidbehälter durch das Verfahren eine wirksame Schaumerfassung durch die Schaumerfassungseinrichtung ermöglicht wird.

Weitere Ausführungsbeispiele werden Bezug nehmend auf die beiliegenden Zeichnungen erläutert. Es zeigen:
- Fig. 1: eine schematische Darstellung eines Wäschepflegegeräts;
- Fig. 2: eine schematische Darstellung einer Desodorierungseinrichtung in einem Wäschepflegegerät;
- Fig. 3: eine schematische Darstellung eines Fluidbehälters in einer Desodorierungseinrichtung eines Wäschepflegegeräts;
- Fig. 4: eine schematische Darstellung eines Fluidbehälters in einer Desodorierungseinrichtung eines Wäschepflegegeräts; und
- Fig. 5: einen Ablauf eines Verfahrens zum Erfassen von Schaum in einem Wäschepflegegerät.

Fig. 1 zeigt eine schematische Darstellung eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine schematische Darstellung einer Desodorierungseinrichtung in einem Wäschepflegegerät 100, wie z.B. einer Waschmaschine. Das Wäschepflegegerät 100 weist einen Laugenbehälter 105 mit einer drehbar gelagerten Waschtrommel 107 zur Aufnahme von Wäsche 109 auf. Das Wäschepflegegerät 100 weist ferner eine Desodorierungseinrichtung 111 zum Desodorieren der Wäsche auf, welche ein Ozonerzeugungselement 113 zum Erzeugen von Ozon und eine Nebelerzeugungseinrichtung 115 zum Erzeugen von Wassernebel aufweist. Dazu wird Wasser aus einem Wasserzulauf 117 durch eine Zulaufleitung 121, welche durch ein Zufuhrventil 119 gesteuert wird, in die Nebelerzeugungseinrichtung 115 eingeleitet. Durch ein Element der Nebelerzeugungseinrichtung 115, z.B. durch einen Ultraschallzerstäuber wie einen Piezo-Oszillator, werden feine Tropfen von Wasser erzeugt, durch die ein Nebel von Wassertropfen gebildet wird.

In Fig. 2 ist ein Kreislaufsystem zur Desodorierung von Wäsche 109 dargestellt. In einem ersten Schritt wird Luft aus dem Laugenbehälter 105 über eine Luftleitung 123 zu einer Ozonbeseitigungseinrichtung 125 geleitet. Die Ozonbeseitigungseinrichtung 125 kann einen Aktivkohlefilter umfassen, durch den Ozon in der Luft deaktiviert wird, z.B. durch Umwandlung in Kohlenstoffdioxid. Darüber hinaus kann die Ozonbeseitigungseinrichtung 125 ausgebildet sein, Ozon und weitere Geruchsstoffe aus dem Wäschepflegegerät 100 zu entfernen. Die Ozonbeseitigungseinrichtung 125 kann durch einen Öffnungsabschnitt 127 mit der Außenluft in Kontakt stehen und dadurch einen Druckaustausch mit der Umgebung ermöglichen. Die gereinigte Luft wird durch eine Lüfterzuleitung 129 anschließend einem Lüfter 131 zugeführt, der die Luft über eine Lüfterableitung 133 dem Ozonerzeugungselement 113 zuführt. Das Ozonerzeugungselement 113 erzeugt eine Menge von Ozon und führt das erzeugte Ozon durch eine Ozonzuleitung 135 der Nebelerzeugungseinrichtung 115 zu, um eine Menge von Ozon-haltigem Wassernebel zu erhalten. Die vorteilhafte Menge von Ozon-haltige Wassernebel wird dem Laugenbehälter 105 von der Nebelerzeugungseinrichtung 115 durch eine Wassernebelzuleitung 137 zugeführt. Flüssigkeit kann aus der Nebelerzeugungseinrichtung 115 durch eine Abführleitung 138 dem Laugenbehälter 105 zugeführt werden, wobei das Zuführen von Flüssigkeit in den Laugenbehälter 105 durch ein Abführventil 139 gesteuert wird.

Fig. 3 zeigt eine schematische Darstellung eines Fluidbehälters in einer Desodorierungseinrichtung eines Wäschepflegegeräts. In der Desodorierungseinrichtung 111 ist ein Fluidbehälter 141 zur Aufnahme von Fluid, insbesondere Wasser angeordnet, wobei der Fluidbehälter 141 insbesondere Teil einer Nebelerzeugungseinrichtung 115 ist. Die Desodorierungseinrichtung 111 weist ferner einen Gerätebereich 143 auf, in welchem insbesondere Steuerelektronik, sowie ein Ozonerzeugungselement 113 angeordnet ist. Der Fluidbehälter 141 ist insbesondere mit einer Zulaufleitung 121 mit einem Zufuhrventil 119 zum Zuführen von Fluid, insbesondere Wasser, in den Fluidbehälter 141, sowie einer Abführleitung 138 mit einem Abführventil 139 zum Abführen des Fluids aus dem Fluidbehälter 141 fluidtechnisch verbunden. Der Fluidbehälter 141 ist ferner mit einer Wassernebelzuleitung 137 fluidtechnisch verbunden, um Wassernebel, bzw. Ozon, aus dem Fluidbehälter 141 der Wäsche 109 in einer Waschtrommel 107 des Wäschepflegegeräts 100 zuzuführen.

Die Desodorierungseinrichtung 111 weist eine Schaumerfassungseinrichtung 151 auf, welche ausgebildet ist, Schaum in dem Fluidbehälter 141 zu erfassen. Die Schaumerfassungseinrichtung 151 weist ein elektrisches Messelement 153 auf, welches mit dem Fluid in dem Fluidbehälter 141 in Kontakt steht, und welches ausgebildet ist, einen elektrischen Messwert des Fluids in dem Fluidbehälter 141 zu erfassen. Das elektrische Messelement 153 weist eine Referenzelektrode 155, eine erste Elektrode 157 und eine zweite Elektrode 159 auf, welche in Kontakt mit dem Fluid stehen, und ausgebildet sind, unterschiedliche elektrische Messwerte in Abhängigkeit von dem in Kontakt stehenden Fluid zu erfassen. Beispielsweise kann das elektrische Messelement 153 einen Spannungssensor, insbesondere potentiometrischen Sensor umfassen, welcher ausgebildet ist, einen Spannungsunterschied, insbesondere Potentialdifferenz, zwischen der Referenzelektrode 155 und der ersten

Elektrode 157, bzw. zwischen der Referenzelektrode 155 und der zweiten Elektrode 159, zu erfassen. Hierbei ist der Spannungsunterschied zwischen der Referenzelektrode 155 und der ersten, bzw. zweiten Elektrode 157, 159 abhängig von dem Fluid, welches mit den Elektroden 155, 157, 159 in Kontakt steht. Beispielweise kann der erfasste Spannungsunterschied unterschiedlich sein, wenn in dem Fluidbehälter 141 Luft, Flüssigkeit, insbesondere Wasser, oder Schaum vorhanden ist. Somit kann anhand eines Vergleichs zwischen einem durch das elektrische Messelement erfassten elektrischen Messwerts und einem elektrischen Referenzmesswert durch die Schaumerfassungseinrichtung 151 bestimmt werden, ob Schaum in dem Fluidbehälter 141 vorhanden ist oder nicht. Da in den Fluidbehälter 141 eindringender Schaum bis zu dem Ozonerzeugungselement 113, bzw. bis zu einem Aktivkohlefilter der Desodorierungseinrichtung 111 vordringen kann, ist es für den störungsfreien Betrieb der Desodorierungseinrichtung 111 wichtig, dass Schaum in dem Fluidbehälter 141 durch die Schaumerfassungseinrichtung 151 erfasst wird, damit anschließend ein Schaumentfernungsprozess durch das Wäschepflegegerät 100 durchgeführt werden kann.

In einem Verfahren zur Schaumerkennung gemäß der Fig. 3 wird eine Schaumerkennung durch die Schaumerfassungseinrichtung 151 durchgeführt, ohne dass Wasser in dem Fluidbehälter 141 vorhanden ist, und ohne dass das Ozonerzeugungselement 113, bzw. die Nebelerzeugungseinrichtung 115 aktiviert ist. Hierbei wird vor dem Beginn des Heizvorgangs des Wäschepflegeprogramms durch eine Steuerung des Wäschepflegegeräts 100 das Abführventil 139 geöffnet und das Zufuhrventil 119 geschlossen, um Wasser aus dem Fluidbehälter 141 zu entfernen und zu verhindern, dass Wasser erneut dem Fluidbehälter 141 zugeführt wird. Hierbei sinkt das Wasserniveau in dem Fluidbehälter 141 soweit ab, dass die Elektroden 155, 157, 159 des elektrischen Messelements 153 nicht mit Wasser in Kontakt stehen. Nach dem Abführen von Wasser steht das elektrische Messelement 153 mit Luft in dem Fluidbehälter 141 in Kontakt und erfasst einen elektrischen Referenzmesswert. Durch den erfassten elektrischen Referenzmesswert legt die Schaumerfassungseinrichtung 151 als Initialstatus, das Nichtvorhandensein von Schaum in dem Fluidbehälter 141 fest.

Wenn in einem Laugenbehälter 105 des Wäschepflegegeräts 100 Schaum entsteht und durch die Wassernebelzuleitung 137 in den Fluidbehälter 141 eindringt, kann der Schaum insbesondere bis zu einem ersten Schaumpegel 161 oder bis zu einem zweiten Schaumpegel 163 in dem Fluidbehälter 141 steigen. Wenn der Schaum bis zu dem ersten Schaumpegel 161 steigt, steht der Schaum mit der ersten Elektrode 157 in Kontakt. Wenn der Schaum bis zu dem zweiten Schaumpegel 163 steigt, steht der Schaum mit der ersten Elektrode 157 und mit der zweiten Elektrode 159 in Kontakt. Beim Kontakt der Elektroden 155, 157, 159 mit Schaum kann ein elektrischer Messwert durch das elektrische Messelement 153 erfasst werden. Wenn das Zufuhrventil 119 geschlossen ist, dann erfasst die Schaumerfassungseinrichtung 151 durch einen Vergleich zwischen dem elektrischen Messwert und dem elektrischen Referenzmesswert, insbesondere bei einer Änderung des elektrischen Messwertes, ob Schaum in dem Fluidbehälter 141 vorhanden ist.

Fig. 4 zeigt eine schematische Darstellung eines Fluidbehälters in einer Desodorierungseinrichtung eines Wäschepflegegeräts. Die Desodorierungseinrichtung 111 weist eine Nebelerzeugungseinrichtung 115 mit einem Fluidbehälter 141 zur Aufnahme von Fluid, insbesondere Wasser auf. Der Fluidbehälter 141 weist insbesondere eine Zulaufleitung 121 mit einem Zufuhrventil 119 zum Zuführen von Fluid, insbesondere Wasser, in den Fluidbehälter 141, auf, sowie eine Abführleitung 138 mit einem Abführventil 139 zum Abführen des Fluids aus dem Fluidbehälter 141 auf. Der Fluidbehälter 141 ist ferner mit einer Wassernebelzuleitung 137 fluidtechnisch verbunden, um Wassernebel, bzw. Ozon aus dem Fluidbehälter 141 der Wäsche 109 in einer Waschtrommel 107 des Wäschepflegegeräts 100 zuzuführen.

Eine Schaumerfassungseinrichtung 151 der Desodorierungseinrichtung 111 kann Schaum in dem Fluidbehälter 141 erfassen. Die Schaumerfassungseinrichtung 151 weist ein elektrisches Messelement 153 mit einer Referenzelektrode 155, einer ersten Elektrode 157 und einer zweite Elektrode 159 auf, welche ausgebildet sind in Abhängigkeit von dem in Kontakt stehenden Fluid unterschiedliche elektrische Messwerte zu erfassen. Hierbei reichen die erste Elektrode 157 und die zweite Elektrode 159 unterschiedlich weit in den Fluidbehälter 141, wobei der Endpunkt 165 der ersten Elektrode 157 eine erste Höhe aufweist, wobei der Endpunkt 167 der zweiten Elektrode 159 eine zweite Höhe aufweist, und wobei zwischen der ersten und der zweiten Höhe eine Höhendifferenz 169 vorhanden ist.

In einem Verfahren zur Schaumerkennung gemäß der Fig. 4 wird eine Schaumerkennung durch die Schaumerfassungseinrichtung 151 durchgeführt, wobei Wasser in den Fluidbehälter 141 eingeführt wird, und ohne dass das Ozonerzeugungselement 113, bzw. die Nebelerzeugungseinrichtung 115 aktiviert sind. Hierbei wird vor dem Beginn des Heizvorgangs des Wäschepflegeprogramms in einem ersten Zeitabschnitt durch eine Steuerung des Wäschepflegegeräts 100 das Abführventil 139 geöffnet und das Zufuhrventil 119 geschlossen, um Wasser aus dem Fluidbehälter 141 zu entfernen und zu verhindern, dass erneut Wasser in den Fluidbehälter 141 nachströmt. Hierbei sinkt das Wasserniveau in dem Fluidbehälter 141 soweit ab, dass die Elektroden 155, 157, 159 des elektrischen Messelements 153 nicht mit Wasser in Kontakt stehen. Nach dem Abführen von Wasser erfasst die Schaumerfassungseinrichtung 151 das Nichtvorhandensein von Schaum in dem Fluidbehälter 141 als Initialstatus.

In einem sich an den ersten Zeitabschnitt anschließenden zweiten Zeitabschnitt wird das Zufuhrventil 119 durch die Steuerung geöffnet und eine vorbestimmte Menge von Wasser wird dem Fluidbehälter 141 zugeführt, wobei die vorbestimmte Menge von Wasser derart gewählt wird, dass sich in dem Fluidbehälter 141 ein Wasserpegel 171 einstellt, welcher gerade ausreichend ist, dass das Wasser den Endpunkt 165 der ersten Elektrode 157 berührt. Beim Kontakt der ersten Elektrode 157 mit Wasser kann beispielsweise eine Änderung des elektrischen Messwertes durch das elektrische Messelement 153 erfasst werden. Da jedoch der Endpunkt 167 der zweiten Elektrode 159 gegenüber dem Endpunkt 165 der ersten Elektrode 157 höher angeordnet ist, steht die zweite Elektrode 159, wenn das Wasser in dem Fluidbehälter 141, den Wasserpegel 171 aufweist, nicht mit dem Wasser in Kontakt, und somit erfasst die zweite Elektrode 159 keine Änderung des elektrischen Messwertes.

Wenn in einem Laugenbehälter 105 des Wäschepflegegeräts 100 Schaum entsteht und durch die Wassernebelzuleitung 137 in den Fluidbehälter 141 eindringt und der Schaum auf der Flüssigkeit aufschwimmt, kann der Schaum in dem Fluidbehälter 141 insbesondere bis zu einem zweiten Schaumpegel 163 in dem Fluidbehälter 141 steigen. Wenn der Schaum bis zu dem zweiten Schaumpegel 163 steigt, steht der Schaum mit der zweiten Elektrode 159 in Kontakt. In einem sich an den zweiten Zeitabschnitt anschließenden dritten Zeitabschnitt kann beim Kontakt der zweiten Elektrode 159 mit Schaum eine Änderung des elektrischen Messwertes durch das elektrische Messelement 153 erfasst werden. Somit erfasst die Schaumerfassungseinrichtung 151 anhand der Änderung des elektrischen Messwertes, dass Schaum in dem Fluidbehälter 141 vorhanden ist.

Nach der Schaumerfassung durch die Schaumerfassungseinrichtung 151, wird Wasser durch das Ablaufventil 147 aus dem Fluidbehälter 141 entfernt, und die Schaumerfassung wird deaktiviert.

Hierbei kann der Schaumerfassungsvorgang mit der Zufuhr von Wasser mehr als einmal, insbesondere für zwei bis sechs Zyklen, in Abhängigkeit von der Dauer des Hauptwaschgangs, wiederholt werden, wobei eine solche Wiederholung insbesondere während der Heizphase durchgeführt wird.

Nachdem Schaum mit einem Verfahren nach der Fig. 3 oder Fig. 4 durch die Schaumerfassungseinrichtung 151 erfasst worden ist, können unterschiedliche Schaumbehandlungsverfahren zum Entfernen von Schaum beginnen. Hierbei kann insbesondere der Heizvorgang gestoppt werden, die Rotation der Waschtrommel 107 reduziert oder sogar gestoppt werden, die Pumpe gestartet werden, um Wasser abzupumpen, um das Schaumniveau zu reduzieren, und ein erneutes Eindringen von Schaum in die Desodorierungseinrichtung 111 zu verhindern, und/oder ferner das Abführventil 139 aktiviert werden, um Schaum und/oder Wasser abzulassen.

Hierbei kann die Schaumerfassungseinrichtung 151 der Desodorierungseinrichtung 111 optional nicht aktiviert sein, wobei die Nebelerzeugungseinrichtung 115 und das Ozonerzeugungselement 113 normal betrieben werden.

Fig. 5 zeigt einen Ablauf eines Verfahrens 200 zum Erfassen von Schaum in einer Desodorierungseinrichtung 111 eines Wäschepflegegeräts 100 gemäß der Fig. 3 und Fig. 4. Das Verfahren 200 umfasst das Erfassen 201 eines elektrischen Messwertes des Fluids in dem Fluidbehälter 141 durch das elektrische Messelement 153, das Vergleichen 203 des erfassten elektrischen Messwertes mit einem elektrischen Referenzmesswert durch die Schaumerfassungseinrichtung 151, und das Bestimmen 205 ob Schaum in dem Fluidbehälter 141 vorliegt durch einen Vergleich zwischen dem elektrischen Messwert und dem elektrischen Referenzmesswert durch die Schaumerfassungseinrichtung 151.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren. Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Laugenbehälter
- 107: Waschtrommel
- 109: Wäsche
- 111: Desodorierungseinrichtung
- 113: Ozonerzeugungselement
- 115: Nebelerzeugungseinrichtung
- 117: Wasserzulauf
- 119: Zufuhrventil
- 121: Zulaufleitung
- 123: Luftleitung
- 125: Ozonbeseitigungseinrichtung
- 127: Öffnungsabschnitt
- 129: Lüfterzuleitung
- 131: Lüfter
- 133: Lüfterableitung
- 135: Ozonzuleitung
- 137: Wassernebelzuleitung
- 138: Abführleitung
- 139: Abführventil
- 141: Fluidbehälter
- 143: Gerätebereich
- 151: Schaumerfassungseinrichtung
- 153: Elektrisches Messelement
- 155: Referenzelektrode
- 157: Erste Elektrode
- 159: Zweite Elektrode
- 161: Erster Schaumpegel
- 163: Zweiter Schaumpegel
- 165: Endpunkt der ersten Elektrode
- 167: Endpunkt der zweiten Elektrode
- 169: Höhendifferenz
- 171: Wasserpegel
- 200: Verfahren zum Erfassen von Schaum
- 201: Erfassen eines elektrischen Messwertes des Fluids
- 203: Vergleichen des erfassten elektrischen Messwertes des Fluids mit einem elektrischen Referenzmesswert
- 205: Bestimmen ob Schaum in dem Fluidbehälter vorliegt
- 207: Schließen des Zuführventils
- 209: Öffnen des Abführventils
- 211: Schließen des Abführventils
- 213: Öffnen des Zuführventils

## Patentansprüche

1. Wäschepflegegerät (100) mit einem Laugenbehälter (105) zur Aufnahme von Waschlauge, einer in dem Laugenbehälter (105) angeordneten Waschtrommel (107) zur Aufnahme von Wäsche (109) und einer mit dem Laugenbehälter (105) fluidtechnisch verbundenen Desodorierungseinrichtung (111) zum Desodorieren der Wäsche (109), wobei die Desodorierungseinrichtung (111) ein Ozonerzeugungselement (113) zum Erzeugen von Ozon und eine Nebelerzeugungseinrichtung (115) zum Erzeugen eines Wassernebels aufweist, wobei die Nebelerzeugungseinrichtung (115) einen Fluidbehälter (141) zur Aufnahme von Fluid aufweist, und wobei der Fluidbehälter (141) ein Zuführventil (119) zum Zuführen von Flüssigkeit in den Fluidbehälter (141) und ein Abführventil (139) zum Abführen von Flüssigkeit aus dem Fluidbehälter (141) aufweist, und das Wäschepflegegerät (100) eine Steuerung zum Steuern des Zuführventils (145) und des Abführventils (139) aufweist, **dadurch gekennzeichnet, dass** die Desodorierungseinrichtung (111) eine Schaumerfassungseinrichtung (151) zum Erfassen von Schaum in dem Fluidbehälter (141) aufweist, wobei die Schaumerfassungseinrichtung (151) ein elektrisches Messelement (153) umfasst, welches mit Fluid in dem Fluidbehälter (141) in Kontakt steht, wobei das elektrische Messelement (153) ausgebildet ist, einen elektrischen Messwert des Fluids in dem Fluidbehälter (141) zu erfassen, wobei
die Schaumerfassungseinrichtung (151) ausgebildet ist, den erfassten elektrischen Messwert mit einem elektrischen Referenzmesswert zu vergleichen, und durch den Vergleich zwischen dem elektrischen Messwert und dem elektrischen Referenzmesswert zu bestimmen, ob Schaum in dem Fluidbehälter (141) vorliegt, dass die Steuerung ausgebildet ist, in einem ersten Zeitabschnitt das Zuführventil (145) zu schließen und das Abführventil (139) zu öffnen, damit Flüssigkeit aus dem Fluidbehälter (141) abgeführt wird, wobei das elektrische Messelement (153) nicht in Kontakt mit der Flüssigkeit in dem Fluidbehälter (141) steht, um einen elektrischen Referenzmesswert zu erfassen, dass
das elektrische Messelement (153) ausgebildet ist, in einem sich an den ersten Zeitabschnitt anschließenden zweiten Zeitabschnitt einen elektrischen Messwert von Fluid in dem Fluidbehälter (141) zu erfassen, und dass
die Schaumerfassungseinrichtung (151) ausgebildet ist, in dem zweiten Zeitabschnitt durch einen Vergleich zwischen dem elektrischen Messwert und dem elektrischen Referenzmesswert zu bestimmen, ob Schaum in dem Fluidbehälter (141) vorliegt.

2. Wäschepflegegerät (100) mit einem Laugenbehälter (105) zur Aufnahme von Waschlauge, einer in dem Laugenbehälter (105) angeordneten Waschtrommel (107) zur Aufnahme von Wäsche (109) und einer mit dem Laugenbehälter (105) fluidtechnisch verbundenen Desodorierungseinrichtung (111) zum Desodorieren der Wäsche (109), wobei die Desodorierungseinrichtung (111) ein Ozonerzeugungselement (113) zum Erzeugen von Ozon und eine Nebelerzeugungseinrichtung (115) zum Erzeugen eines Wassernebels aufweist, wobei die Nebelerzeugungseinrichtung (115) einen Fluidbehälter (141) zur Aufnahme von Fluid aufweist, und wobei der Fluidbehälter (141) ein Zuführventil (119) zum Zuführen von Flüssigkeit in den Fluidbehälter (141) und ein Abführventil (139) zum Abführen von Flüssigkeit aus dem Fluidbehälter (141) aufweist, und das Wäschepflegegerät (100) eine Steuerung zum Steuern des Zuführventils (145) und des Abführventils (139) aufweist, **dadurch gekennzeichnet, dass** die Desodorierungseinrichtung (111) eine Schaumerfassungseinrichtung (151) zum Erfassen von Schaum in dem Fluidbehälter (141) aufweist, wobei die Schaumerfassungseinrichtung (151) ein elektrisches Messelement (153) umfasst, welches mit Fluid in dem Fluidbehälter (141) in Kontakt steht, wobei das elektrische Messelement (153) ausgebildet ist, einen elektrischen Messwert des Fluids in dem Fluidbehälter (141) zu erfassen, wobei die Schaumerfassungseinrichtung (151) ausgebildet ist, den erfassten elektrischen Messwert mit einem elektrischen Referenzmesswert zu vergleichen, und durch den Vergleich zwischen dem elektrischen Messwert und dem elektrischen Referenzmesswert zu bestimmen, ob Schaum in dem Fluidbehälter (141) vorliegt, dass das elektrische Messelement (153) eine Referenzelektrode (155), eine erste Elektrode (157) und eine zweite Elektrode (159) aufweist, wobei der Endpunkt der Referenzelektrode (155) und der Endpunkt (165) ersten Elektrode (157) in dem Fluidbehälter (141) unterhalb des Endpunkts (167) der zweiten Elektrode (159) angeordnet ist, dass
die Steuerung ausgebildet ist, in einem ersten Zeitabschnitt das Zuführventil (145) zu schließen und das Abführventil (139) zu öffnen, damit die Flüssigkeit aus dem Fluidbehälter (141) abfließt, wobei die Referenzelektrode (155), die erste Elektrode (157) und die zweite Elektrode (159) nicht in Kontakt mit der Flüssigkeit in dem Fluidbehälter (141) stehen, um einen elektrischen Referenzmesswert zu erfassen, dass
die Steuerung ausgebildet ist, in einem sich an den ersten Zeitabschnitt anschließenden zweiten Zeitabschnitt das Abführventil (139) zu schließen und das Zuführventil (145) zu öffnen, um Flüssigkeit dem Fluidbehälter (141) zuzuführen, bis der Endpunkt (165) der ersten Elektrode (157) mit der Flüssigkeit in Kontakt steht, dass
die zweite Elektrode (159) ausgebildet ist, in einem sich an den zweiten Zeitabschnitt anschließenden dritten Zeitabschnitt einen elektrischen Messwert von Fluid in dem Fluidbehälter (141) zu erfassen, und dass
die Schaumerfassungseinrichtung (151) ausgebildet ist, in dem dritten Zeitabschnitt durch einen Vergleich zwischen dem elektrischen Messwert und dem elektrischen Referenzmesswert zu bestimmen, ob Schaum in dem Fluidbehälter (141) vorliegt.

3. Wäschepflegegerät (100) nach Anspruch 1, **dadurch gekennzeichnet, dass** das elektrische Messelement (153) eine Referenzelektrode (155) und eine Anzahl an Elektroden (157, 159) aufweist, welche mit dem Fluid in dem Fluidbehälter (141) in Kontakt stehen.

4. Wäschepflegegerät (100) nach einem der vorangehenden Ansprüche, **dadurch gekennzeichnet, dass** das elektrische Messelement (153) ausgebildet ist, eine elektrische Spannung in dem Fluidbehälter (141) zu erfassen und mit einer elektrischen Referenzspannung zu vergleichen, und dass die Schaumerfassungseinrichtung (151) ausgebildet ist, durch den Vergleich zwischen der elektrischen Spannung und der elektrischen Referenzspannung zu bestimmen, ob Schaum in dem Fluidbehälter (141) vorliegt.

5. Wäschepflegegerät (100) nach einem der vorangehenden Ansprüche, **dadurch gekennzeichnet, dass** das elektrische Messelement (153) ausgebildet ist, den elektrischen Referenzmesswert in einem ungefüllten Zustand des Fluidbehälters (141) zu erfassen.

6. Wäschepflegegerät (100) nach einem der vorangehenden Ansprüche, **dadurch gekennzeichnet, dass** die Schaumerfassungseinrichtung (151) ausgebildet ist, zu bestimmen, dass Schaum in dem Fluidbehälter (141) vorliegt, wenn sich der elektrische Messwert des Fluids von dem elektrischen Referenzmesswert unterscheidet, insbesondere, wenn sich der elektrische Messwert von dem elektrischen Referenzmesswert um einen elektrischen Differenzwert unterscheidet.

7. Wäschepflegegerät (100) nach einem der vorangehenden Ansprüche, **dadurch gekennzeichnet, dass** die Schaumerfassungseinrichtung (151) ausgebildet ist, während des Erfassens von Schaum in dem Fluidbehälter (141) die Nebelerzeugungseinrichtung (115) oder das Ozonerzeugungselement (113) zu deaktivieren.

8. Wäschepflegegerät (100) nach einem der vorangehenden Ansprüche, **dadurch gekennzeichnet, dass** das Wäschepflegegerät (100) ein Heizelement zum Erwärmen von Waschflüssigkeit in dem Laugenbehälter (105) und eine Steuerung zum Steuern des Heizelements aufweist, wobei die Steuerung ausgebildet ist, die Heizleistung des Heizelements zu reduzieren, wenn Schaum in dem Fluidbehälter (141) durch die Schaumerfassungseinrichtung (151) erfasst wird.

9. Wäschepflegegerät (100) nach einem der vorangehenden Ansprüche, **dadurch gekennzeichnet, dass** das Wäschepflegegerät (100) einen Trommelmotor zum Rotieren einer Waschtrommel (107) des Wäschepflegegeräts (100) und eine Steuerung zum Steuern des Trommelmotors aufweist, wobei die Steuerung ausgebildet ist, die Drehzahl des Trommelmotors zu reduzieren, wenn Schaum in dem Fluidbehälter (141) durch die Schaumerfassungseinrichtung (151) erfasst wird.

10. Wäschepflegegerät (100) nach einem der vorangehenden Ansprüche, **dadurch gekennzeichnet, dass** das Wäschepflegegerät (100) eine Laugenpumpe zum Abpumpen von Waschflüssigkeit aus dem Laugenbehälter (105) und eine Steuerung zum Steuern der Laugenpumpe aufweist, wobei die Steuerung ausgebildet ist, die Laugenpumpe zu aktivieren, wenn Schaum in dem Fluidbehälter (141) durch die Schaumerfassungseinrichtung (151) erfasst wird.

11. Wäschepflegegerät (100) nach einem der vorangehenden Ansprüche, **dadurch gekennzeichnet, dass** die Steuerung ausgebildet ist, das Abführventil (139) zu aktivieren, wenn Schaum in dem Fluidbehälter (141) durch die Schaumerfassungseinrichtung (151) erfasst wird.

12. Verfahren (200) zum Erfassen von Schaum in einem Wäschepflegegerät (100), wobei das Wäschepflegegerät (100) einen Laugenbehälter (105) zur Aufnahme von Waschlauge, eine in dem Laugenbehälter (105) angeordnete Waschtrommel (107) zur Aufnahme von Wäsche und eine mit dem Laugenbehälter (105) fluidtechnisch verbundene Desodorierungseinrichtung (111) zum Desodorieren von Wäsche (109), aufweist, wobei die Desodorierungseinrichtung (111) ein Ozonerzeugungselement (113) zum Erzeugen von Ozon und eine Nebelerzeugungseinrichtung (115) zum Erzeugen eines Wassernebels aufweist, wobei die Nebelerzeugungseinrichtung (115) einen Fluidbehälter (141) zur Aufnahme von Fluid aufweist, und wobei der Fluidbehälter (141) ein Zuführventil (119) zum Zuführen von Flüssigkeit in den Fluidbehälter (141) und ein Abführventil (139) zum Abführen von Flüssigkeit aus dem Fluidbehälter (141) aufweist, und das Wäschepflegegerät (100) eine Steuerung zum Steuern des Zuführventils (145) und des Abführventils (139) aufweist, **dadurch gekennzeichnet, dass** die Desodorierungseinrichtung (111) eine Schaumerfassungseinrichtung (151) zum Erfassen von Schaum in dem Fluidbehälter (141) aufweist, dass die Schaumerfassungseinrichtung (151) ein elektrisches Messelement (153) umfasst, welches mit Fluid in dem Fluidbehälter (141) in Kontakt steht, und dass das Verfahren (200)
das Erfassen (201) eines elektrischen Messwertes des Fluids in dem Fluidbehälter (141) durch das elektrische Messelement (153),
das Vergleichen (203) des erfassten elektrischen Messwertes mit einem elektrischen Referenzmesswert durch die Schaumerfassungseinrichtung (151), und das Bestimmen (205) ob Schaum in dem Fluidbehälter (141) vorliegt durch einen Vergleich zwischen dem elektrischen Messwert und dem elektrischen Referenzmesswert durch die Schaumerfassungseinrichtung (151), umfasst, und dass das Verfahren (200) das Schließen (207) des Zuführventils (119) und das Öffnen (209) des Abführventils (139) in einem ersten Zeitabschnitt umfasst, damit Flüssigkeit aus dem Fluidbehälter (141) abgeführt wird, wobei das elektrische Messelement (153) nach dem Abführen der Flüssigkeit nicht in Kontakt mit der Flüssigkeit in dem Fluidbehälter (141) steht,
um einen elektrischen Referenzmesswert zu erfassen,
das Erfassen (201) eines elektrischen Messwerts von Fluid in dem Fluidbehälter (141) in einem sich an den ersten Zeitabschnitt anschließenden zweiten Zeitabschnitt durch das elektrische Messelement (153) umfasst, und
das Bestimmen (205) ob Schaum in dem Fluidbehälter (141) vorliegt durch einen Vergleich zwischen dem elektrischen Messwert und dem elektrischen Referenzmesswert durch die Schaumerfassungseinrichtung (151), umfasst.

13. Verfahren (200) zum Erfassen von Schaum in einem Wäschepflegegerät (100), wobei das Wäschepflegegerät (100) einen Laugenbehälter (105) zur Aufnahme von Waschlauge, eine in dem Laugenbehälter (105) angeordnete Waschtrommel (107) zur Aufnahme von Wäsche und eine mit dem Laugenbehälter (105) fluidtechnisch verbundene Desodorierungseinrichtung (111) zum Desodorieren von Wäsche (109), aufweist, wobei die Desodorierungseinrichtung (111) ein Ozonerzeugungselement (113) zum Erzeugen von Ozon und eine Nebelerzeugungseinrichtung (115) zum Erzeugen eines Wassernebels aufweist, wobei die Nebelerzeugungseinrichtung (115) einen Fluidbehälter (141) zur Aufnahme von Fluid aufweist, und wobei der Fluidbehälter (141) ein Zuführventil (119) zum Zuführen von Flüssigkeit in den Fluidbehälter (141) und ein Abführventil (139) zum Abführen von Flüssigkeit aus dem Fluidbehälter (141) aufweist, und das Wäschepflegegerät (100) eine Steuerung zum Steuern des Zuführventils (145) und des Abführventils (139) aufweist, **dadurch gekennzeichnet, dass** die Desodorierungseinrichtung (111) eine Schaumerfassungseinrichtung (151) zum Erfassen von Schaum in dem Fluidbehälter (141) aufweist, dass die Schaumerfassungseinrichtung (151) ein elektrisches Messelement (153) umfasst, welches mit Fluid in dem Fluidbehälter (141) in Kontakt steht, und dass das Verfahren (200)
das Erfassen (201) eines elektrischen Messwertes des Fluids in dem Fluidbehälter (141) durch das elektrische Messelement (153),
das Vergleichen (203) des erfassten elektrischen Messwertes mit einem elektrischen Referenzmesswert durch die Schaumerfassungseinrichtung (151), und das Bestimmen (205) ob Schaum in dem Fluidbehälter (141) vorliegt durch einen Vergleich zwischen dem elektrischen Messwert und dem elektrischen Referenzmesswert durch die Schaumerfassungseinrichtung (151), umfasst, dass das elektrische Messelement (153) eine Referenzelektrode (155), eine erste Elektrode (157) und eine zweite Elektrode (15) aufweist, wobei der Endpunkt der Referenzelektrode (155) und der Endpunkt (165) der ersten Elektrode (157) in dem Fluidbehälter (141) unterhalb des Endpunkts (167) der zweiten Elektrode (159) angeordnet ist, und dass das Verfahren (200) das Schließen (207) des Zuführventils (119) und das Öffnen (209) des Abführventils (139) in einem ersten Zeitabschnitt umfasst, damit Flüssigkeit aus dem Fluidbehälter (141) abgeführt wird, wobei die Referenzelektrode (155), die erste Elektrode (157) und die zweite Elektrode (159) nach dem Abführen der Flüssigkeit nicht in Kontakt mit der Flüssigkeit in dem Fluidbehälter (141) stehen, um einen elektrischen Referenzmesswert zu erfassen,
das Schließen (211) des Abführventils (139) und das Öffnen (213) des Zuführventils (119) in einem sich an den ersten Zeitabschnitt anschließenden zweiten Zeitabschnitt, um Flüssigkeit dem Fluidbehälter (141) zuzuführen, bis der Endpunkt (165) der ersten Elektrode (157) mit der Flüssigkeit in Kontakt steht,
das Erfassen (201) eines elektrischen Messwerts von Fluid in dem Fluidbehälter (141) in einem sich an den zweiten Zeitabschnitt anschließenden dritten Zeitabschnitt durch die zweite Elektrode (159), und
das Bestimmen (205) ob Schaum in dem Fluidbehälter (141) vorliegt durch einen Vergleich zwischen dem elektrischen Messwert und dem elektrischen Referenzmesswert durch die Schaumerfassungseinrichtung (151), umfasst.

## Claims

1. Laundry care appliance (100) with an outer tub (105) for receiving washing liquor, a laundry drum (107) arranged in the outer tub (105) for receiving laundry (109) and a deodorising device (111) connected fluidically to the outer tub (105) for deodorising the laundry (109), wherein the deodorising device (111) has an ozone generation element (113) for generating ozone and a mist generation device (115) for generating a fog, wherein the mist generation device (115) has a fluid container (141) for receiving fluid, and wherein the fluid container (141) has a supply valve (119) for supplying liquid into the fluid container (141) and a discharge valve (139) for discharging the liquid out of the fluid container (141), and the laundry care appliance (100) has a controller for controlling the supply valve (145) and the discharge valve (139),
**characterised in that**
the deodorising device (111) has a foam detection device (151) for detecting foam in the fluid container (141), wherein the foam detection device (151) comprises an electric measuring element (153), which is in contact with fluid in the fluid container (141), wherein the electric measuring element (153) is embodied to detect an electric measured value of the fluid in the fluid container (141), wherein the foam detection device (151) is embodied to compare the detected electric measured value with an electric reference measured value, and by means of the comparison between the electric measured value and the electric reference measured value to determine whether foam is present in the fluid container (141),
the controller is embodied, in a first time segment, to close the supply valve (145) and to open the discharge valve (139), so that liquid is discharged out of the fluid container (141), wherein the electric measuring element (153) is not in contact with the liquid in the fluid container (141) in order to detect an electric reference measured value,
the electric measuring element (153) is embodied to detect an electric measured value of fluid in the fluid container (141) in a second time segment adjoining the first time segment and
the foam detection device (151) is embodied, in the second time segment, by means of a comparison between the electric measured value and the electric reference measured value, to determine whether foam is present in the fluid container (141).

2. Laundry care appliance (100) with an outer tub (105) for receiving washing liquor, a laundry drum (107) arranged in the outer tub (105) for receiving laundry (109) and a deodorising device (111) connected fluidically to the outer tub (105) for deodorising the laundry (109), wherein the deodorising device (111) has an ozone generation element (113) for generating ozone and a mist generation device (115) for generating a fog, wherein the mist generation device (115) has a fluid container (141) for receiving fluid, and wherein the fluid container (141) has a supply valve (119) for supplying liquid into the fluid container (141) and a discharge valve (139) for discharging liquid out of the fluid container (141), and the laundry care appliance (100) has a controller for controlling the supply valve (145) and the discharge valve (139),
**characterised in that**
the deodorising device (111) has a foam detection device (151) for detecting foam in the fluid container (141), wherein the foam detection device (151) comprises an electric measuring element (153), which is in contact with fluid in the fluid container (141), wherein
the electric measuring element (153) is embodied to detect an electric measured value of the fluid in the fluid container (141), wherein
the foam detection device (151) is embodied to compare the detected electric measured value with an electric reference measured value, and by means of the comparison between the electric measured value and the electric reference measured value to determine whether foam is present in the fluid container (141),
the electric measuring element (153) has a reference electrode (155), a first electrode (157) and a second electrode (159), wherein the end point of the reference electrode (155) and the end point (165) first electrode (157) is arranged in the fluid container (141) below the end point (167) of the second electrode (159),
the controller is embodied, in a first time segment, to close the supply valve (145) and to open the discharge valve (139), so that the liquid flows out of the fluid container (141), wherein the reference electrode (155), the first electrode (157) and the second electrode (159) are not in contact with the liquid in the fluid container (141), in order to detect an electric reference measured value,
the controller is embodied, in a second time segment adjoining the first time segment, to close the discharge valve (139) and to open the supply valve (145) in order to supply liquid to the fluid container (141) until the end point (165) of the first electrode (157) is in contact with the liquid,
the second electrode (159) is embodied, in a third time segment adjoining the second time segment, to detect an electric measured value of fluid in the fluid container (141), and
the foam detection device (151) is embodied, in the third time segment, by means of comparison between the electric measured value and the electric reference measured value, to determine whether foam is present in the fluid container (141).

3. Laundry care appliance (100) according to claim 1,
**characterised in that**
the electric measuring element (153) has a reference electrode (155) and a number of electrodes (157, 159) which are in contact with the fluid in the fluid container (141),

4. Laundry care appliance (100) according to one of the preceding claims,
**characterised in that** the electric measuring element (153) is embodied to detect an electric voltage in the fluid container (141) and to compare it with an electric reference voltage, and the foam detection device (151) is embodied, by means of the comparison between the electric voltage and the electric reference voltage, to determine whether foam is present in the fluid container (141).

5. Laundry care appliance (100) according to one of the preceding claims,
**characterised in that** the electric measuring element (153) is embodied to detect the electric reference measured value in an unfilled state of the fluid container (141).

6. Laundry care appliance (100) according to one of the preceding claims,
**characterised in that** the foam detection device (151) is embodied to determine that foam is present in the fluid container (141), if the electric measured value of the fluid differs from the electric reference measured value, in particular if the electric measured value differs from the electric reference measured value by an electrical differential value.

7. Laundry-care appliance (100) according to one of the preceding claims,
**characterised in that** the foam detection device (151) is embodied, while detecting foam in the fluid container (141), to deactivate the mist generation device (115) or the ozone generation element (113).

8. Laundry care appliance (100) according to one of the preceding claims,
**characterised in that** the laundry care appliance (100) has a heating element for heating washing liquid in the outer tub (105) and a controller for controlling the heating element, wherein the controller is embodied to reduce the heating output of the heating element if foam is detected in the fluid container (141) by the foam detection device (151).

9. Laundry care appliance (100) according to one of the preceding claims,
**characterised in that** the laundry care appliance (100) has a drum motor for rotating a laundry drum (107) of the laundry care appliance (100) and a controller for controlling the drum motor, wherein the controller is embodied to reduce the rotational speed of the drum motor, if foam is detected in the fluid container (141) by the foam detection device (151).

10. Laundry care appliance (100) according to one of the preceding claims,
**characterised in that** the laundry care appliance (100) has a drain pump for draining washing liquid out of the outer tub (105) and a controller for controlling the drain pump, wherein the controller is embodied to activate the drain pump if foam is detected in the fluid container (141) by the foam detection device (151).

11. Laundry-care appliance (100) according to one of the preceding claims,
**characterised in that** the controller is embodied to activate the discharge valve (139) if foam is detected in the fluid container (141) by the foam detection device (151).

12. Method (200) for detecting foam in a laundry care appliance (100), wherein the laundry care appliance (100) has an outer tub (105) for receiving washing liquor, a washing drum (107) arranged in the outer tub (105) for receiving laundry and a deodorising device (111) connected fluidically to the outer tub (105) for deodorising laundry (109), wherein the deodorising device (111) has an ozone generation element (113) for generating ozone and a mist generation device (115) for generating a mist, wherein the mist generation device (115) has a fluid container (141) for receiving fluid, and wherein the fluid container (141) has a supply valve (119) for supplying liquid into the fluid container (141) and a discharge valve (139) for discharging liquid out of the fluid container (141), and the laundry care appliance (100) has a controller for controlling the supply valve (145) and the discharge valve (139),
**characterised in that** the deodorising device (111) has a foam detection device (151) for detecting foam in the fluid container (141), the foam detection device (151) comprises an electric measuring element (153), which is in contact with fluid in the fluid container (141), and the method (200) comprises
detecting (201) an electric measured value of the fluid in the fluid container (141) by means of the electric measuring element (153),
comparing (203) the detected electric measured value with an electric reference measured value by means of the foam detection device (151), and determining (205) whether foam is present in the fluid container (141) by means of a comparison between the electric measured value and the electric reference measured value by the foam detection device (151), and the method (200) comprises closing (207) the supply valve (119) and opening (209) the discharge valve (139) in a first time segment, so that liquid is discharged out of the fluid container (141), wherein after discharging the liquid the electric measuring element (153) is not in contact with the liquid in the fluid container (141) in order to detect an electric reference measured value,
detecting (201) an electric measured value of fluid in the fluid container (141) in a second time segment adjoining the first time segment by means of the electric measuring element (153), and
determining (205) whether foam is present in the fluid container (141) by means of a comparison between the electric measured value and the electric reference measured value by the foam detection device (151).

13. Method (200) for detecting foam in a laundry care appliance (100), wherein the laundry care appliance (100) has an outer tub (105) for receiving washing liquor, a washing drum (107) arranged in the outer tub (105) for receiving laundry and a deodorising device (111) connected fluidically to the outer tub (105) for deodorising laundry (109), wherein the deodorising device (111) has an ozone generation element (113) for generating ozone and a mist generation device (115) for generating a fog, wherein the mist generation device (115) has a fluid container (141) for receiving fluid, and wherein the fluid container (141) has a supply valve (119) for supplying liquid into the fluid container (141) and a discharge valve (139) for discharging liquid out of the fluid container (141), and the laundry care appliance (100) has a controller for controlling the supply valve (145) and the discharge valve (139),
**characterised in that** the deodorising device (111) has a foam detection device (151) for detecting foam in the fluid container (141), the foam detection device (151) comprises an electric measuring element (153) which is in contact with fluid in the fluid container (141), and the method (200) comprises
detecting (201) an electric measured value of the fluid in the fluid container (141) by means of the electric measuring element (153),
comparing (203) the detected electric measured value with an electric reference measured value by means of the foam detection device (151) and
determining (205) whether foam is present in the fluid container (141) by means of a comparison between the electric measured value and the electric reference measured value by means of the foam detection device (151),
the electric measuring element (153) has a reference electrode (155), a first electrode (157) and a second electrode (15), wherein the end point of the reference electrode (155) and the end point (165) of the first electrode (157) is arranged in the fluid container (141) below the end point (167) of the second electrode (159), and the method (200) comprises
closing (207) the supply valve (119) and opening (209) the discharge valve (139) in a first time segment so that liquid is discharged from the fluid container (141), wherein after discharging the liquid the reference electrode (155), the first electrode (157) and the second electrode (159) are not in contact with the liquid in the fluid container (141) in order to detect an electric reference measured value,
closing (211) the discharge valve (139) and opening (213) the supply valve (119) in a second time segment adjoining the first time segment, in order to supply liquid to the fluid container (141) until the end point (165) of the first electrode (157) is in contact with the liquid,
detecting (201) an electric measured value of fluid in the fluid container (141) in a third time segment adjoining the second time segment by means of the second electrode (159), and
determining (205) whether foam is present in the fluid container (141) by means of a comparison between the electric measured value and the electric reference measured value by the foam detection device (151).

## Revendications

1. Appareil d'entretien du linge (100) comprenant une cuve de liquide de lavage (105) destinée à recevoir du liquide de lavage, un tambour à linge (107) disposé dans la cuve de liquide de lavage (105), destiné à recevoir du linge (109), et un dispositif de désodorisation (111) fluidiquement relié à la cuve de liquide de lavage (105), destiné à désodoriser le linge (109), dans lequel le dispositif de désodorisation (111) comprend un élément générateur d'ozone (113) destiné à générer de l'ozone, et un dispositif générateur de brouillard (115) destiné à générer un brouillard d'eau, dans lequel le dispositif générateur de brouillard (115) comprend un réservoir de fluide (141) destiné à recevoir du fluide, et dans lequel le réservoir de fluide (141) comprend une vanne d'alimentation (119) destinée à amener du liquide dans le réservoir de fluide (141), et une vanne d'évacuation (139) destinée à évacuer le liquide hors du réservoir de fluide (141), et dans lequel l'appareil d'entretien du linge (100) comprend une commande pour commander la vanne d'alimentation (119) et la vanne d'évacuation (139),
**caractérisé en ce que**
le dispositif de désodorisation (111) comprend un dispositif de détection de mousse (151) destiné à détecter de la mousse dans le réservoir de fluide (141), dans lequel le dispositif de détection de mousse (151) comprend un élément de mesure (153) électrique, lequel est en contact avec du fluide dans le réservoir de fluide (141), dans lequel
l'élément de mesure (153) électrique est réalisé pour détecter une valeur de mesure électrique du fluide dans le réservoir de fluide (141), dans lequel le dispositif de détection de mousse (151) est réalisé pour comparer la valeur de mesure électrique détectée avec une valeur de mesure électrique de référence, et, au moyen de la comparaison entre la valeur de mesure électrique et la valeur de mesure électrique de référence, pour déterminer si de la mousse est présente dans le réservoir de fluide (141), **en ce que**
la commande est réalisée, pendant une première période de temps, pour fermer la vanne d'alimentation (119) et pour ouvrir la vanne d'évacuation (139) afin que du liquide soit évacué hors du réservoir de fluide (141), dans lequel l'élément de mesure (153) électrique n'est pas en contact avec le liquide dans le réservoir de fluide (141) afin de détecter une valeur de mesure électrique de référence, **en ce que** l'élément de mesure (153) électrique est réalisé pour détecter une valeur de mesure électrique de fluide dans le réservoir de fluide (141) pendant une deuxième période de temps succédant à la première période de temps, et **en ce que**
le dispositif de détection de mousse (151) est réalisé pour déterminer pendant la deuxième période de temps, au moyen d'une comparaison entre la valeur de mesure électrique et la valeur de mesure électrique de référence, si de la mousse est présente dans le réservoir de fluide (141).

2. Appareil d'entretien du linge (100) comprenant une cuve de liquide de lavage (105) destinée à recevoir du liquide de lavage, un tambour à linge (107) disposé dans la cuve de liquide de lavage (105), destiné à recevoir du linge (109), et un dispositif de désodorisation (111) fluidiquement relié à la cuve de liquide de lavage (105), destiné à désodoriser le linge (109), dans lequel le dispositif de désodorisation (111) comprend un élément générateur d'ozone (113) destiné à générer de l'ozone, et un dispositif générateur de brouillard (115) destiné à générer un brouillard d'eau, dans lequel le dispositif générateur de brouillard (115) comprend un réservoir de fluide (141) destiné à recevoir du fluide, et dans lequel le réservoir de fluide (141) comprend une vanne d'alimentation (119) destinée à amener du liquide dans le réservoir de fluide (141), et une vanne d'évacuation (139) destinée à évacuer le liquide hors du réservoir de fluide (141), et dans lequel l'appareil d'entretien du linge (100) comprend une commande destinée à commander la vanne d'alimentation (119) et la vanne d'évacuation (139), **caractérisé en ce que**
le dispositif de désodorisation (111) comprend un dispositif de détection de mousse (151) destiné à détecter de la mousse dans le réservoir de fluide (141), dans lequel le dispositif de détection de mousse (151) comprend un élément de mesure (153) électrique, lequel est en contact avec du fluide dans le réservoir de fluide (141), dans lequel
l'élément de mesure (153) électrique est réalisé pour détecter une valeur de mesure électrique du fluide dans le réservoir de fluide (141), dans lequel le dispositif de détection de mousse (151) est réalisé pour comparer la valeur de mesure électrique détectée avec une valeur de mesure électrique de référence, et, au moyen de la comparaison entre la valeur de mesure électrique et la valeur de mesure électrique de référence, pour déterminer si de la mousse est présente dans le réservoir de fluide (141),
**en ce que**
l'élément de mesure (153) électrique comprend une électrode de référence (155), une première électrode (157) et une deuxième électrode (159), dans lequel le point terminal de l'électrode de référence (155) et le point terminal (165) de la première électrode (157) dans le réservoir de fluide (141) sont disposés en dessous du point terminal (167) de la deuxième électrode (159), **en ce que**
la commande est réalisée, pendant une première période de temps, pour fermer la vanne d'alimentation (119) et pour ouvrir la vanne d'évacuation (139) afin que du liquide soit évacué hors du réservoir de fluide (141), dans lequel l'électrode de référence (155), la première électrode (157) et la deuxième électrode (159) ne sont pas en contact avec le liquide dans le réservoir de fluide (141) afin de détecter une valeur de mesure électrique de référence, **en ce que**
la commande est réalisée, pendant une deuxième période de temps succédant à la première période de temps, pour fermer la vanne d'évacuation (139) et pour ouvrir la vanne d'alimentation (119) afin d'amener du liquide au réservoir de fluide (141) jusqu'à ce que le point terminal (165) de la première électrode (157) soit en contact avec le liquide, **en ce que**
la deuxième électrode (159) est réalisée pour détecter pendant une troisième période de temps succédant à la deuxième période de temps, une valeur de mesure électrique du fluide dans le réservoir de fluide (141), et **en ce que**
le dispositif de détection de mousse (151) est réalisé pour déterminer pendant la troisième période de temps, au moyen d'une comparaison entre la valeur de mesure électrique et la valeur de mesure électrique de référence, si de la mousse est présente dans le réservoir de fluide (141).

3. Appareil d'entretien du linge (100) selon la revendication 1,
**caractérisé en ce que**
l'élément de mesure (153) électrique comprend une électrode de référence (155) et un nombre d'électrodes (157, 159), lesquelles sont en contact avec le fluide dans le réservoir de fluide (141).

4. Appareil d'entretien du linge (100) selon l'une quelconque des revendications précédentes, **caractérisé en ce que** l'élément de mesure (153) électrique est réalisé pour détecter une tension électrique dans le réservoir de fluide (141) et pour la comparer avec une tension électrique de référence, et **en ce que** le dispositif de détection de mousse (151) est réalisé pour déterminer, au moyen de la comparaison entre la tension électrique et la tension électrique de référence, si de la mousse est présente dans le réservoir de fluide (141).

5. Appareil d'entretien du linge (100) selon l'une quelconque des revendications précédentes, **caractérisé en ce que** l'élément de mesure (153) électrique est réalisé pour détecter la valeur de mesure électrique de référence dans un état non rempli du réservoir de fluide (141).

6. Appareil d'entretien du linge (100) selon l'une quelconque des revendications précédentes, **caractérisé en ce que** le dispositif de détection de mousse (151) est réalisé pour déterminer que de la mousse est présente dans le réservoir de fluide (141) lorsque la valeur de mesure électrique du fluide se distingue de la valeur de mesure électrique de référence, notamment lorsque la valeur de mesure électrique se distingue de la valeur de mesure électrique de référence d'une valeur électrique différentielle.

7. Appareil d'entretien du linge (100) selon l'une quelconque des revendications précédentes, **caractérisé en ce que** le dispositif de détection de mousse (151) est réalisé pour désactiver le dispositif générateur de brouillard (115) ou le dispositif générateur d'ozone (113) pendant la détection de mousse dans le réservoir de fluide (141).

8. Appareil d'entretien du linge (100) selon l'une quelconque des revendications précédentes, **caractérisé en ce que** l'appareil d'entretien du linge (100) comprend un élément chauffant destiné à échauffer le liquide de lavage dans la cuve de liquide de lavage (105), et une commande destinée à commander l'élément chauffant, dans lequel la commande est réalisée pour réduire la puissance de chauffage de l'élément chauffant lorsque de la mousse est détectée dans le réservoir de fluide (141) par le dispositif de détection de mousse (151).

9. Appareil d'entretien du linge (100) selon l'une quelconque des revendications précédentes, **caractérisé en ce que** l'appareil d'entretien du linge (100) comprend un moteur de tambour destiné à faire tourner un tambour à linge (107) de l'appareil d'entretien du linge (100), et une commande destinée à commander le moteur de tambour, dans lequel la commande est réalisée pour réduire la vitesse de rotation du moteur de tambour lorsque de la mousse est détectée dans le réservoir de fluide (141) par le dispositif de détection de mousse (151).

10. Appareil d'entretien du linge (100) selon l'une quelconque des revendications précédentes, **caractérisé en ce que** l'appareil d'entretien du linge (100) comprend une pompe de liquide de lavage destinée à pomper du liquide de lavage hors de la cuve de liquide de lavage (105), et une commande destinée à commander la pompe de liquide de lavage, dans lequel la commande est réalisée pour activer la pompe de liquide de lavage lorsque de la mousse est détectée dans le réservoir de fluide (141) par le dispositif de détection de mousse (151).

11. Appareil d'entretien du linge (100) selon l'une quelconque des revendications précédentes, **caractérisé en ce que** la commande est réalisée pour activer la vanne d'évacuation (139) lorsque de la mousse est détectée dans le réservoir de fluide (141) par le dispositif de détection de mousse (151).

12. Procédé (200) de détection de mousse dans un appareil d'entretien du linge (100), dans lequel l'appareil d'entretien du linge (100) comprend une cuve de liquide de lavage (105) destinée à recevoir du liquide de lavage, un tambour à linge (107) disposé dans la cuve de liquide de lavage (105), destiné à recevoir du linge, et un dispositif de désodorisation (111) fluidiquement relié à la cuve de liquide de lavage (105), destiné à désodoriser le linge (109), dans lequel le dispositif de désodorisation (111) comprend un élément générateur d'ozone (113) destiné à générer de l'ozone, et un dispositif générateur de brouillard (115) destiné à générer un brouillard d'eau, dans lequel le dispositif générateur de brouillard (115) comprend un réservoir de fluide (141) destiné à recevoir du fluide, et dans lequel le réservoir de fluide (141) comprend une vanne d'alimentation (119) destinée à amener du liquide dans le réservoir de fluide (141), et une vanne d'évacuation (139) destinée à évacuer le liquide hors du réservoir de fluide (141), et dans lequel l'appareil d'entretien du linge (100) comprend une commande destinée à commander la vanne d'alimentation (119) et la vanne d'évacuation (139), **caractérisé en ce que** le dispositif de désodorisation (111) comprend un dispositif de détection de mousse (151) destiné à détecter de la mousse dans le réservoir de fluide (141), **en ce que** le dispositif de détection de mousse (151) comprend un élément de mesure (153) électrique, lequel est en contact avec du fluide dans le réservoir de fluide (141), et **en ce que** le procédé (200) comprend
la détection (201), par l'élément de mesure (153) électrique, d'une valeur de mesure électrique du fluide dans le réservoir de fluide (141),
la comparaison (203), par le dispositif de détection de mousse (151), de la valeur de mesure électrique détectée avec une valeur de mesure électrique de référence, et
la détermination (205), par le dispositif de détection de mousse (151), si de la mousse est présente dans le réservoir de fluide (141) au moyen d'une comparaison entre la valeur de mesure électrique et la valeur de mesure électrique de référence,
et **en ce que** le procédé (200) comprend
la fermeture (207) de la vanne d'alimentation (119) et l'ouverture (209) de la vanne d'évacuation (139) pendant une première période de temps afin que du liquide soit évacué hors du réservoir de fluide (141), dans lequel l'élément de mesure (153) électrique, après l'évacuation du liquide, n'est pas en contact avec le liquide dans le réservoir de fluide (141) afin de détecter une valeur de mesure électrique de référence, la détection (201), par l'élément de mesure (153) électrique, d'une valeur de mesure électrique du fluide dans le réservoir de fluide (141) pendant une deuxième période de temps succédant à la première période de temps, et
la détermination (205), par le dispositif de détection de mousse (151), si de la mousse est présente dans le réservoir de fluide (141) au moyen d'une comparaison entre la valeur de mesure électrique et la valeur de mesure électrique de référence.

13. Procédé (200) de détection de mousse dans un appareil d'entretien du linge (100), dans lequel l'appareil d'entretien du linge (100) comprend une cuve de liquide de lavage (105) destinée à recevoir du liquide de lavage, un tambour à linge (107) disposé dans la cuve de liquide de lavage (105), destiné à recevoir du linge, et un dispositif de désodorisation (111) fluidiquement relié à la cuve de liquide de lavage (105), destiné à désodoriser le linge (109), dans lequel le dispositif de désodorisation (111) comprend un élément générateur d'ozone (113) destiné à générer de l'ozone, et un dispositif générateur de brouillard (115) destiné à générer un brouillard d'eau, dans lequel le dispositif générateur de brouillard (115) comprend un réservoir de fluide (141) destiné à recevoir du fluide, et dans lequel le réservoir de fluide (141) comprend une vanne d'alimentation (119) destinée à amener du liquide dans le réservoir de fluide (141), et une vanne d'évacuation (139) destinée à évacuer le liquide hors du réservoir de fluide (141), et dans lequel l'appareil d'entretien du linge (100) comprend une commande destinée à commander la vanne d'alimentation (119) et la vanne d'évacuation (139), **caractérisé en ce que** le dispositif de désodorisation (111) comprend un dispositif de détection de mousse (151) destiné à détecter de la mousse dans le réservoir de fluide (141), **en ce que** le dispositif de détection de mousse (151) comprend un élément de mesure (153) électrique, lequel est en contact avec du fluide dans le réservoir de fluide (141), et **en ce que** le procédé (200) comprend
la détection (201), par l'élément de mesure (153) électrique, d'une valeur de mesure électrique du fluide dans le réservoir de fluide (141),
la comparaison (203), par le dispositif de détection de mousse (151), de la valeur de mesure électrique détectée avec une valeur de mesure électrique de référence, et
la détermination (205), par le dispositif de détection de mousse (151), si de la mousse est présente dans le réservoir de fluide (141) au moyen d'une comparaison entre la valeur de mesure électrique et la valeur de mesure électrique de référence,
**en ce que** l'élément de mesure (153) électrique comprend une électrode de référence (155), une première électrode (157) et une deuxième électrode (159), dans lequel le point terminal de l'électrode de référence (155) et le point terminal (165) de la première électrode (157) dans le réservoir de fluide (141) sont disposés en dessous du point terminal (167) de la deuxième électrode (159), et **en ce que** le procédé (200) comprend la fermeture (207) de la vanne d'alimentation (119) et l'ouverture (209) de la vanne d'évacuation (139) pendant une première période de temps afin que du liquide soit évacué hors du réservoir de fluide (141), dans lequel l'électrode de référence (155), la première électrode (157) et la deuxième électrode (159), après l'évacuation du liquide, ne sont pas en contact avec le liquide dans le réservoir de fluide (141) afin de détecter une valeur de mesure électrique de référence,
la fermeture (211) de la vanne d'évacuation (139) et l'ouverture (213) de la vanne d'alimentation (119) pendant une deuxième période de temps succédant à la première période de temps, afin d'amener du liquide au réservoir de fluide (141) jusqu'à ce que le point terminal (165) de la première électrode (157) soit en contact avec le liquide,
la détection (201), par la deuxième électrode (159), d'une valeur de mesure électrique du fluide dans le réservoir de fluide (141) pendant une troisième période de temps succédant à la deuxième période de temps, et
la détermination (205), par le dispositif de détection de mousse (151), si de la mousse est présente dans le réservoir de fluide (141), au moyen d'une comparaison entre la valeur de mesure électrique et la valeur de mesure électrique de référence.
